# EUROPÄISCHE PATENTSCHRIFT

(11) **EP 0 992 751 B1**
(45) Veröffentlichungstag und Bekanntmachung des Hinweises auf die Patenterteilung: **20.08.2003**
(21) Anmeldenummer: 99111661.7
(22) Anmeldetag: 16.06.1999
(51) Int. Cl.: F25D 25/02, A47B 88/04, A47B 88/00

(54) **Kühl- bzw. Gefrierschrank mit Schubladen**
Refrigerator or freezer with drawers
Réfrigérateur ou congélateur avec tiroirs

(30) Priorität: 30.09.1998 DE 29817497 U
(43) Veröffentlichungstag der Anmeldung: 12.04.2000
(73) Patentinhaber: Liebherr-Hausgeräte Ochsenhausen GmbH, 88416 Ochsenhausen (DE)
(72) Erfinder: Sättele, Eugen, 88422 Alleshausen (DE)
(74) Vertreter: Laufhütte, Dieter, Dr.-Ing.

(56) Entgegenhaltungen:
- EP-A- 0 081 279
- WO-A-98/34077
- DE-A- 19 518 153
- GB-A- 1 091 344
- GB-A- 1 501 467
- GB-A- 2 265 706
- GB-A- 2 326 469
- US-A- 3 282 635
- US-A- 3 653 735
- US-A- 4 732 430

## Beschreibung

Die Erfindung betrifft einen Kühl- oder Gefrierschrank mit mindestens einer Schublade bestehend aus einer Kunststoffschale mit einem Boden, einer Hinterwand, einer Vorderwand und zwei Seitenwänden.

Diese bekannten Schubladen bestehen in der Regel aus einem vergleichsweise dünnen gespritzten Kunststoff. Diese bekannten Schubladen weisen eine vergleichsweise geringe Stabilität auf. Insbesondere im beladenen Zustand erweisen sich diese Schubladen als wenig verwindungsfest. Zwar könnte eine höhere Verwindungssteifigkeit dadurch erreicht werden, daß die Wandstärken dicker gewählt werden. Hierdurch ist aber ein höherer Materialverbrauch bedingt und die Schubladen werden insgesamt schwerer und dadurch unhandlicher.

Aus der DE195 18 153 A1 ist eine Schublade bekannt, in der die Seitenwände als mittels eines Gasinnendruckspritzens hergestellten Hohlkammerprofil ausgebildet sind.

Aufgabe der Erfindung ist es daher, eine Schublade für Kühl- oder Gefrierschränke an die Hand zu geben, die neben einer besseren Verwindungssteifigkeit auch gleichzeitig eine bessere Isolation aufweist.

Erfindungsgemäß wird diese Aufgabe durch die Merkmale des Anspruchs 1 gelöst. Hier kann also durch die Ausbildung der Vorderwand der Schublade in Form eines Mehrschichtprofils bzw. Hohlkammerprofils die Steifigkeit wesentlich erhöht werden, ohne daß jetzt der Boden und sämtliche Wände stärker dimensioniert werden müssen.

Besonders vorteilhaft ist es, wenn der obere umlaufende Rand, der bei üblichen Schubladen als Kragen ausgebildet ist, in Form eines Mehrschichtprofils oder Hohlkammerprofils geformt wird. Bereits hierdurch wird die Gesamtsteifigkeit der Schublade erheblich verbessert, ohne den Materialeinsatz und das Gewicht zur Herstellung der Schublade im nennenswerten Maße zu steigern.

Eine besondere Problematik ergibt sich bei den Schubladen für Gefrierschränke. Aufgrund der häufigeren Türöffnungen bzw. von Leckagen im Türbereich tendieren gerade die Vorderfronten von Gefrierschrankschubladen dazu zu vereisen.

Dieses Problem wird durch die Erfindung behoben. Nach dieser wird die gesamte Vorderwand der Schublade, also die Wand, die zur Tür des Gefrierschrankes hin weist, in einem Mehrschichtaufbau bzw. als Hohlkammer ausgeführt. Dies führt nicht nur zu einer Versteifung und somit einer Verbesserung der Verwindungssteifigkeit der gesamten Schublade, sondern gleichzeitig zu einer besseren Isolation des Vorderfrontbereichs des Gefrierschrankes gegenüber dem Gefrierschrankinnenraum.

Eine entsprechende Ausbildung der Vorderwand bei einer Schublade für einen Kühlschrank bringt zumindest die Verbesserung der Verwindungssteifigkeit, wenn auch der zusätzliche Effekt der besseren Isolation dort eine untergeordnete Rolle spielt.

Zur besseren Isolierung der Vorderwand kann vorteilhaft die zweite Schicht eines Mehrschichtenaufbaus aus Styropor gebildet sein. Alternativ hierzu kann die Vorderwand auch als Hohlkammerprofil ausgeführt sein, wobei einerseits durch den Hohlkammerquerschnitt eine Versteifung erfolgt und andererseits durch den Lufteinschluß in der Hohlkammer eine sehr gute thermische Isolation erreicht wird.

Weitere Einzelheiten und Vorteile der Erfindung werden anhand eines in der Zeichnung dargestellten Ausführungsbeispiels erläutert. Es zeigen:
- Fig. 1:: Den Gefrierbereich einer Kühlschrank-Gefrierkombination mit eingeschobenen Schubladen nach dem Stand der Technik,
- Fig. 2:: einen teilweisen Schnitt durch eine Schublade nach einer ersten Ausführungsform der vorliegenden Erfindung,
- Fig. 3:: eine Draufsicht auf die Ausführungsform gemäß Fig. 2 und
- Fig. 4:: eine zweite erfindungsgemäße Ausführungsform der vorliegenden Erfindung.

In Fig. 1 ist der Gefrierteil einer Kühl-/Gefrierkombination 10 dargestellt. In diesem Gefrierteil sind in entsprechende Ausnehmungen Schubladen 12 und 14 eingeschoben. Das Gefrierteil ist über eine seitlich schwenkbar gelagerte Tür 16 von der Frontseite her zugänglich. Die Schubladen 12 und 14 sind Kunststoffspritzgußteile. Diese hier entsprechend dem Stand der Technik ausgebildeten Schubladen 12 und 14 weisen aufgrund der vergleichsweise dünnen Wandungen eine nur geringe Verwindungssteifigkeit auf. Darüber hinaus ist im Bereich der Vorderwand 18 bzw. 18' der Schubladen 14 bzw. 12 eine Tendenz zur Vereisung festzustellen. Dies hängt damit zusammen, daß in der Regel die Tür 16 weniger stark isoliert ist als die sonstigen Seitenflächen des Gefrierteils. Weiterhin wird durch die Öffnung der Tür 16 und eventuelle Leckagen im Gerät immer wieder Warmluft in diesen Bereich der Vorderwand 18 bzw. 18' der Schubladen 14 und 12 geführt. Da die Schubladenfront sehr kalt ist, kommt es hier zu den beobachteten Vereisungen.

In Fig. 4 ist eine Ausführungsform der Erfindung gezeigt, bei der bei einer Schublade 12 die Vorderwand 18' als Mehrschichtprofil 20 ausgebildet ist. Im hier dargestellten Ausführungsbeispiel ist in einem ersten Verfahrensschritt die Schublade mit ihrem Boden, ihrer Hinterwand und ihren beiden Seitenwänden in der üblichen Wandstärke als Kunststoffspritzgußteil hergestellt worden. In einem zweiten Schritt ist die Vorderfront in einem an sich bekannten Zweikomponentenverfahren ausgeschäumt und an die restlichen Teile der Schublade 12 angeformt worden. Das ausgeschäumte Zweischichtprofil 20 verleiht der gesamten Schublade eine höhere Festigkeit. Andererseits garantiert sie die Isolation der Vorderfront gegenüber der Gefrierteiltür 16. Entsprechend ausgebildete Schubladen führen zu einer geringeren Vereisung, was durch entsprechende Versuche bewiesen werden konnte.

Alternativ zu der hier dargestellten Zweischichtprofilausbildung der Vorderwand 18' kann hier auch ein Hohlkammerprofil, das durch ein Gasinnendruckspritzen, wie es als solches auch bekannt ist, gebildet werden. Eine weitere Alternative besteht darin, daß als zweite Schicht eine Styroporisolation vorgesehen wird.

In den Fig. 2 und 3 ist ein Schnittdetail einer Schubladenseitenwand 22 dargestellt, bei dem ein als Hohlkammerprofil ausgebildeter Versteifungsrand 24 umlaufend vorgesehen ist. Durch dieses Versteifungsprofil wird die Verwindungssteifigkeit der Schublade erheblich verbessert, ohne daß wesentlich mehr Material zur Herstellung der Schublade verwendet wird. Statt des hier dargestellten Hohlkammerprofils kann auch ein umlaufender Rand 24 als Kunststoffmehrschichtprofil ausgebildet werden. Hier eignet sich zur Herstellung beispielsweise wiederum das Zweikomponentenverfahren.

## Patentansprüche

1. Kühl- oder Gefrierschrank (10) mit mindestens einer Schublade (12, 14) bestehend aus einer Kunststoffschale mit einem Boden, einer Hinterwand, einer Vorderwand (18, 18') und zwei Seitenwänden (22),
**dadurch gekennzeichnet,**
**daß** die gesamte Vorderwand (18, 18') als Mehrschicht- oder Hohlkammerprofil (24) ausgebildet ist.

2. Kühl- oder Gefrierschrank (10) nach Anspruch 1, **dadurch gekennzeichnet, daß** der obere umlaufende Rand (24) der Schublade (12, 14) als Mehrschichtoder Hohlkammerprofil ausgebildet ist.

3. Kühl- oder Gefrierschrank (10) nach Anspruch 1 oder 2, **dadurch gekennzeichnet, daß** die Vorderwand (18,18') neben der Kunststoffwandung als zweite Schicht eine Styroporschicht aufweist.

4. Kühl- oder Gefrierschrank (10) nach einem der Ansprüche 1 bis 3, **dadurch gekennzeichnet, daß** die Seitenwände und/oder die Hinterwand zumindest teilweise als Mehrschicht- oder Hohlkammerprofil ausgebildet sind.

## Claims

1. Refrigerator or freezer (10) with at least one drawer (12, 14) comprising a plastic shell with a base, a rear wall, a front wall (18, 1.8') and two side walls (22), **characterized in that** the entire front wall (18, 18') is designed as a multi-layer or hollow-chamber profile (24).

2. Refrigerator or freezer (10) according to Claim 1, **characterized in that** the top peripheral border (24) of the drawer (12, 14) is designed as a multi-layer or hollow-chamber profile.

3. Refrigerator or freezer (10) according to Claim 1 or 2, **characterized in that**, in addition to the plastic wall, the front wall (18, 18') has, as a second layer, a Styropor layer.

4. Refrigerator or freezer (10) according to one of Claims 1 to 3, **characterized in that** the side walls and/or the rear wall are designed, at least in part, as a multi-layer or hollow-chamber profile.

## Revendications

1. Réfrigérateur ou congélateur (10) avec au moins un tiroir (12,14) constitué d'une coque en matériau synthétique avec un fond, une paroi arrière, une paroi avant (18,18') et deux parois latérales (22), **caractérisé en ce que** toute la paroi avant (18,18') est réalisée comme profilé multicouche ou à chambre creuse (24).

2. Réfrigérateur ou congélateur (10) selon la revendication 1, **caractérisé en ce que** le bord supérieur (24) s'étendant tout autour du tiroir (12,14) est réalisé comme profilé multicouche ou à chambre creuse.

3. Réfrigérateur ou congélateur (10) selon la revendication 1 ou 2, **caractérisé en ce que** la paroi avant (18,18') présente à part la paroi en matériau synthétique, comme seconde couche, une couche en Styropor.

4. Réfrigérateur ou congélateur (10) selon l'une des revendications 1 à 3, **caractérisé en ce que** les parois latérales et/ou la paroi arrière sont réalisées au moins partiellement comme profilé multicouche ou à chambre creuse.
